# EUROPÄISCHE PATENTSCHRIFT

(11) **EP 0 260 284 B1**
(45) Veröffentlichungstag und Bekanntmachung des Hinweises auf die Patenterteilung: **23.05.1990**
(21) Anmeldenummer: 87901334.0
(22) Anmeldetag: 12.03.1987
(51) Int. Cl.: E05B 27/00

(54) **ZUHALTUNG IN EINEM DREHZYLINDERSCHLOSS**
TUMBLER FOR CYLINDRICAL LOCK
ARRET DE GACHETTE DANS UNE SERRURE CYLINDRIQUE

(30) Priorität: 13.03.1986 CH 1032/86
(43) Veröffentlichungstag der Anmeldung: 23.03.1988
(73) Patentinhaber: Keller, Ernst, CH-8805 Richterswil (CH)
(72) Erfinder: Keller, Ernst, CH-8805 Richterswil (CH)
(74) Vertreter: White, William (CH)
(86) Internationale Anmeldenummer: CH8700032
(87) Internationale Veröffentlichungsnummer: WO8705654

(56) Entgegenhaltungen:
- DE-B- 1 122 866
- US-A- 3 818 732

## Beschreibung

Die Erfindung betrifft eine Zuhaltung nach dem Oberbegriff des unabhängigen Patentanspruchs 1.

Drehzylinderschlösser mit zweiteiligen Zuhaltungen sind allgemein bekannt und besitzen einen hohen Sicherheitswert. Es sind nun aber Oeffnungsmethoden entwickelt worden, mit denen diese Drehzylinderschlösser ohne Schlüssel und ohne äussere Beschädigungen an den Schlössern geöffnet werden können.

Im Stand der technik ist durch die DE-A-1 122866 eine Zuhaltung dieser Art bekanntgeworden. Bei dieser besditzt der Kernstift ein verschiebbares Element aus mehreren Ringen, das ein Abtasten der Teilungsfuge der Zuhaltung erschwerden soll. In der Herstellung ist diese Zuhaltung aufwendig und ein Ausmessen und fixieren des Kernstifts ist dennoch möglich.

Der Erfindung liegt nun die Aufgabe zugrunde, ein Drehzylinderschloss der genannten Art zu schaffen, das mit diesen Methoden nicht geöffnet werden kann.

Die Aufgabe wird erfindungsgemäss nach dem Kennzeichnen des Patentanspruchs 1 gelöst. Der wirksame Teil der Zuhaltung bleibt bei den genannten Oeffnungsmethoden immer beweglich und kann deshalb nicht ausgemessen werden. Ebenso scheitern Oeffnungsmethoden die mit Hilfe von Andrückversuchen arbeiten, da auch hier der wirksame Teil des Kernstifts nicht fixierbar ist.

Die erfindungsgemässe Zuhaltung kann in einfacher Weise serienmässig hergestellt werden. Aenderungen an den übrigen Teilen des Drehzylinderschlosses sowie am Schlüssel sind nicht erforderlich. Es genügt, dass in einem Drehzylinderschloss neben den üblichen Zuhaltungen wenigstens eine erfindungsgemässe Zuhaltung eingesetzt ist, um dieses auch gegen die genannten Oeffnungsmethoden sicher zu machen.

Durch die Fertigung der Spitze des Kernstifts als separater Teil und die Befestigung der Spitze mit Festsitz am Stiftkörper wird es möglich, die Spitze aus einem Werkstoff herzustellen, der besonders aufbohrsicher ist. Ist die Spitzbe aus einem Hartmetallwerkstoff, wird zudem die Abnutzung der Spitze durch den Gebrauch weitgehend vermieden.

Die Ausbildung der Zuhaltung nach Anspruch 5 verhindert zusätzlich auch Oeffnungsmethoden, bei denen die Kern- und Gehäusestifte getrennt werden, so dass der Rotor kurzzeitig gedreht werden kann.

Weitere vorteilhafte Ausbildungen gehen aus den abhängigen Ansprüchen hervor.

Ausführungsbeispiele der Erfindung werden nachfolgend anhand der Zwichnung näher erläutert. Es zeigen:
Fig. 1 einen Längsschnitt durch einen Kernstift,
Fig. 2 einen Querschnitt durch einen Teil eines Drehzylinderschlosses mit einer eingesetzten Zuhaltung, die teilweise in Ansicht und teilweise im Schnitt gezeichnet ist, und
Fig. 3a und 3b einen Querschnitt durch ein Drehzylinderschloss mit einer Zuhaltung gemäss einer Variante, und

Der in Fig. 2 dargestellte Schlosszylinder weist in bekannter Weise ein ruhendes Zylindergehäuse 12 auf, das in einer zylindrischen Hülse 11 steckt und in dem drehbar ein Zylinderkern 13 angeordnet ist. Das Zylindergehäuse 12 und der Zylinderkern 13 weisen radiale Bohrungen 17a und 17b auf, in denen federbelastete Zuhaltungen verschiebbar gelagert sind. In jeder Gehäusebohrung 17a befindet sich eine Feder 16, die sich gegen die Hülse 11 abstützt und mit Vorspannung auf einen Gehäusestift 15 drückt, welcher seinerseits einen Kernstift 10 radial nach innen gegen einen in den Schlüsselkanal 14 einzuführenden Schlüssel drückt.

Wie die Fig. 1 zeigt, weist der Kernstift 10 eine Spitze 3 mit einem Verbindungsteil 3a und einem Kopft 3b mit einer Steuerfläche auf. Der Kopf 3b kann jedoch auch mehrere Steuerflächen aufweisen, wodurch in bekannter Weise eine Erhöhung der Schliessungsmöglichkeiten erzielt werden kann. Die Spitze 3 besteht vorzugsweise aus einem Hartmetallwerkstoff oder einem anderen aufbohrsicheren und abriebfesten Hartstoff und ist mit Festsitz in einer Bohrung 7 im Stiftkörper 5 befestigt.

Auf dem Körper 5 ist ein hülsenförmiges Schiebeelement 1 verschiebbar gelagert. Sowohl das Schiebeelement 1 als auch der Körper 5 sind am äusseren Ende im Durchmesser stufenförmig abgesetzt, so dass das Schiebeelement 1 nach aussen anschlagbegrenzt verschiebbar ist und einen breiteren Hülsenteil 1a und einen schmaleren Hülsenteil 1 aufweist. Nach innen erfährt das Schiebeelement 1 am Hülsenteil 1b durch den radial nach aussen vorstehenden Kopf 3b einen Anschlag.

In den Fig. 3a und 3b ist ein Kernstift 30 dargestellt, der neben dem Schiebeelement 1 zusätzlich noch einen Sperrstift 24 aufweist. Dieser ist in einer Stufenbohrung 27 im Stiftkörper 26 nach aussen anschlagbegrenzt gelagert. In der Stufenbohrung 27 befindet sich eine Druckfeder 25, die sich gegen die Spitze 3 abstützt und mit Vorspannung auf den Sperrstift 24 drückt, der am äusseren Ende am Gehäusestift 15 anliegt. Die Spannung der Feder 25 ist so gewählt, dass der Gehäusestift 15 vom Sperrstift 24 nicht aus seiner den Zylinder verriegelnden Lage bewegt wird. Die Feder 25 weist jedoch in der in Fig. 3a gezeigten Lage eine so grosse Spannung auf, dass der Sperrstift 24 dem Gehäusestift 15 im wesentlichen verzögerungsfrei folgt, wenn beide Stifte voneinander getrennt werden.

Die Wirkungsweise des Sperrstifts 24 zeigt schematisch die Fig. 3b. Der Gehäusestift 15 ist hier durch eine bekannte Oeffnungsmethode kurzzeitig in eine entriegelte Lage bewegt worden, wobei der Kernstift 30 in seiner ursprünglichen Stellung verharrt. Der Zylinderkern 13 kann aber trotzdem nicht gedreht werden, da der Sperrstift 24 über die Scherfläche 32 hinausragt und den Drehzylinder verriegelt.

Die Kernstifte 10 und 30 können in die üblichen Stufenbohrungen 17b im Zylinderkern 13 eingesetzt werden. Durch die stufenförmige Ausbildung der Bohrung 17b und eine entsprechenden stufenförmige Ausbildung des Schiebeelements 1 ist die Verschiebbarkeit des Schiebeelements 1 und des ganzen Kernstifts 10 bzw. 30 zum Schlüsselkanal 14 hin begrenzt.

Die oben beschriebenen Kernstifte 10 und 30 weisen zwischen dem Schiebeelement 1 und Kopf 3 eine ringförmige Lücke 18 auf. Diese ist, in Längsrichtung des Kernstifts gesehen, etwa 0,4 mm breit. In der Lücken 18 kann eine nicht dargestellte Druckfeder angeordnet werden, welche das Schiebeelement 1 an die Schulter des Stiftkörpers 5 an den Gehäusestift 15 drückt. Die Spannung dieser Druckfeder ist vergleichsweise klein, stellt aber sicher, dass die Lücke 18 erhalten bleibt, wenn der Kernstift 10 bzw 30.

Die erfindungsgemässe Zuhaltung arbeitet bei befugtem Oeffnen mit dem vorgesehenen Schlüssel in gleicher Weise wie eine übliche Zuhaltung.

## Patentansprüche

1. Zuhaltung in einem Drehzylinderschloss, mit einem Kernstift (10; 30) und einem federbelasteten Gehäusestift (15), die in einer radialen Bohrung (17a) des Zylindergehäuses (12) bzw. einer Bohrung (17b) des Zylinderkerns (13) gelagert sind und dich durch einen in den Schlüsselkanal (14) eingeführten Steckschlüssel eingeordnet werden, wobei der Kernstift (10; 30) einen Kopf und einen am Kopf (3) angebrachten Körper aufweist und auf dem Körper (5) ein verschiebbares Element (1) angeordnet ist, das vorne am Kopf (3) anschlagbar ist, dadurch gekennzeichnet, dass das Element (1) hülsenförmig ausgebildet und auf dem Körper (5; 41) verschiebbar angeordnet ist und dass der Körper (5) an seinem zum Kopf (3) abgewendeten Ende einen kleineren Aussendurchmesser als der hülsenförmigen Aussendurchmesser des Elements (1; 42) aufweist, das sowohl das Element (1) als auch der Körper (5) an ihren äusseren Enden im Durchmesser stufenförmig abgesetzt sind, so dass das Element (1) nach aussen anschlagbegrenzt verschiebbar ist und einen Hülsenteil (1a) mit einem grösseren Aussendurchmesser und einen Hülsenteil (1b) mit einem kleineren Aussendurchmeser aufweist und das das Element (1) kürzer als der wirksame Teil des Kernstifts (10, 30) ist.

2. Zuhaltung nach Anspruch 1, dadurch gekennzeichnet, dass das Schiebeelement (1) und der Kernstift (5) am hinteren Ende Entsprechend einer zugeordneten Stufenbohrung (17b) im Durchmesser abgesetzt sind.

3. Zuhaltung nach Anspruch 1 oder 2, dadurch gekennzeichnet, dass die Spitze (3) des Kernstifts (10) als separates Teil gefertigt und mit Festsitz in einer Bohrung (7) im Körper (5) befestigt ist.

4. Zuhaltung nach Anspruch 3, dadurch gekennzeichnet, dass die Spitze (7) aus einem Hartmetallwerkstoff gefergt ist.

5. Zuhaltung nach einem der Ansprüche 1 bis 4, dadurch gekennzeichnet, dass der Kernstift (10; 30) eine Bohrung (27) aufweist, in die ein in Längsrichtung nach aussen anschlagbegrenzt verschiebbarer Sperrstift (24) gelagert ist und dass in der Bohrung (27) eine Druckfeder (25) angeordnet ist, die mit Vorspannung auf den Sperrstift (24) und dieser seinerseits auf den Gehäusestift (15) drückt.

6. Zuhaltung nach einem der Ansprüche 1 bis 5, dadurch gekennzeichnet, dass das Schiebeelement (1; 42) 0,3 bis 0,7 mm, vorzugsweise etwa 0,4 mm kürzer ist als der wirksame Teil des Kernstifts (10; 30; 43).

7. Zuhaltung nach einem der Ansprüche 1 bis 6, dadurch gekennzeichnet, dass der Kernstift (10; 30) eine Druckfeder aufweist, welche das Schiebeelement (1) nach aussen drückt.

## Revendications

1. Dispositif d'arrêt d'une serrure à barillet, comportant une goupille (10; 30) de rotor et une goupille (15) de stator, soumises à l'effet d'un ressort, qui sont montées dans un alésage (17a) radial du stator (12) et ou dans un alésage (17b) du rotor (13) et qui sont alignés à t'aide d'une clef plate introduite dans le passage (14) pour clef, la goupille (10; 30) de rotor présentant une tête (3) et un corps (5) rapporté sur la tête (3), et un élément (1) susceptible de coulisser étant disposé sur le corps (5), lequel élément pour venir en butée à l'avant sur la tête (3), dispositif caractérisé en ce que l'élément (1) a une forme de manchon et est disposé de manière à pouvoir coulisser sur le corps (5), en ce que le corps (5) présente à son extrémité, dirigée à l'opposé de la tête (3), un diamètre extérieur plus faible que le diamètre extérieur de l'élément (1) en forme de manchon, en ce qu'aussi bien l'élément (1) que le corps (5) ont à leur extrémité extérieure un diamètre rédut créant un décrochement en forme de gradin, si bien que l'élément (1) peut se déplacer en translation vers l'extérieur en étant limité par une butée, et présente une partie (1a) en forme de manchon comportant un grand diamètre, et une partie (1b) en forme de manchon comportant un plus faible diamètre, et en ce que l'élément (1) est plus court que la partie activée de la goupille (10; 30) de rotor.

2. Dispositif d'arrêt selon la revendication 1, caractérisé en ce que l'élément (1) formant coulisseau et la goupille (5) de rotor comportent à l'extrémité arrière un décrochement dont le diamètre réduit correspond à celui de l'alésage étagé (17b) qui lui est associé.

3. Dispositif d'arrêt selon la revendication 1 ou 2, caractérisé en ce que la pointe (3) de la goupille (10) de rotor est fabriquée en tant que pièce séparée et est fixée avec un ajustement serré dans un alésage (7) du corps (5).

4. Dispositif d'arrêt selon la revendication 3, caractérisé en ce que la pointe (3) est fabriquée en un matériau en métal dur ou en carbure.

5. Dispositif d'arrêt selon une des revendications 1 à 4, caractérisé en ce que la goupille (10; 30) de rotor présente un alésage (27) dans lequel est montée une goupille (24) de verrouillage susceptible d'être déplacée longitudinalement vers l'extérieur en étant limitée par une butée, et en ce que dans l'alésage (27) est disposé un ressort (25) de pression, qui appuie avec précontrainte sur la goupille (24) de verrouillage, laquelle de son côté pousse sur la goupille (15) de stator.

6. Dispositif selon une des revendications 1 à 5, caractérisé en ce que l'élément (1) constituant un coulisseau est plus court de 0,3 à 0,7 mm, de préférence de 0,4 mm, que la partie active de la goupille (10, 30) de rotor.

7. Dispositif d'arrêt selon une des revendications 1 à 6, caractérisé en ce que la goupille (10, 30) de rotor présente un ressort de compression qui pousse vers l'extérieur l'élément (1) formant coulisseau.

## Claims

1. Tumbler in a rotary barrel lock, with a core pin (10; 30) and a spring loaded housing pin (15), which are mounted in a radial hole (17a) of the barrel housing (12), and a hole (17ab) of the barrel core (13), respectively, and which are correctly aligned by a key inserted in the keyway (14), core pin (10; 30) exhibiting a head (3) and a body (5) arranged on the head (3), and a displaceable element (1) being arranged on the body (5), the movement of which body can be limited at the front, on the head (3), characterised in that the element (1) is designed in the shape of a sleeve, and is displaceably arranged on the body (5), in that the body (5) is provided, at its end facing away from the head (3), with a smaller outside diameter than the outside diameter of the sleeve- shaped element (1), in that both the element (1) and the body (5) are gradually offset in diameter, at their outer end, so that the movement of element (1) outwards is limited by a stop, and is provided with a sleeve section (1a) with a large outside diameter and a sleeve section (1b) with a smaller outside diameter, and in that the element (1) is shorter than the active section of the core pin (10; 30).

2. Tumbler according to claim 1, characterised in that the sliding element (1) and the core pin (5) are offset in diameter at the rear end to correspond with a stepped hole (17b) assigned to them.

3. Tumbler according to claim 1 or 2, characterised in that the tip (3) of the core pin (10) is manufactured as a separate part and is secured with an interference fit in a hole (7) in the body (5).

4. Tumbler according to claim 3, characterised in that the tip (7) is manufactured from a hard metal material.

5. Tumbler according to one of claims 1 to 4, characterised in that the core pin (10; 30) exhibits a hole (27) in which is mounted a detent pin (24), whose movement outwards, in the longitudinal direction, is limited by a stop, and in that in the hole (27) is arranged a compression spring (25) which, with initial tension, is pushed against the detent pin (24) so that this pin is in turn pushed against the housing pin (15).

6. Tumbler according to one of claims 1 to 5, characterised in that the sliding element (1) is 0.3 to 0.7 mm, preferably approximately 0.4 mm, shorter than the active part of the core pin (10; 30).

7. Tumbler according to one of claims 1 to 6, characterised in that the core pin (10; 30) exhibits a compression spring which pushes the sliding element (1) outwards.
